# FASCICULE DE BREVET EUROPEEN

(11) **EP 1 162 637 B1**
(45) Date de publication et mention de la délivrance du brevet: **26.09.2007**
(21) Numéro de dépôt: 01420117.2
(22) Date de dépôt: 18.05.2001
(51) Int. Cl.: H01H 1/42, H01R 43/00

(54) **Dispositif de contact électrique sectionnable**
Trennbare elektrische Kontaktvorrichtung
Disconnectable electrical contact device

(30) Priorité: 06.06.2000 FR 0007242
(43) Date de publication de la demande: 12.12.2001
(73) Titulaire: ABB France, 92566 Rueil-Malmaison Cedex (FR)
(72) Inventeur: Barrat, Sylvain, 69220 Belleville sur Saône (FR); Schmidt, Arsène, 69450 Saint Cyr au Mont d'Or (FR)
(74) Mandataire: Maureau, Philippe

(56) Documents cités:
- EP-A- 0 890 969
- DE-C- 946 362
- FR-A- 2 082 431
- US-A- 5 693 924

## Description

La présente invention a pour objet un dispositif de contact électrique sectionnable pouvant prendre place notamment dans un bloc de jonction, tel que décrit par exemple dans EP-A-0 890 969.

Certains contacts électriques peuvent être installés dans des milieux où existe une pollution de différents ordres. Il peut s'agir d'une pollution métallurgique se traduisant par une oxydation des contacts en raison d'un environnement corrosif, ou d'une pollution par l'intermédiaire de poussière. Il en résulte, lorsque les contacts sont pollués un manque de fiabilité de la liaison électrique lors de la fermeture du contact électrique. Les contacts dont il s'agit peuvent être constitués par exemple par des barrettes conductrices en forme de lyres, associées à une pièce conductrice en forme de lame mobile destinée à venir s'introduire par pivotement entre les deux lyres pour réaliser la fermeture du contact.

Le but de l'invention est de fournir un dispositif de contact électrique sectionnable, dont la fiabilité du contact électrique soit assurée, sans nécessité de maintenance particulière, même si l'installation est située dans un milieu polluant.

A cet effet, le dispositif qu'elle concerne, du type comportant deux barrettes conductrices entre lesquelles un contact électrique peut être établi à l'aide d'une pièce conductrice en forme de lame mobile dont au moins l'une des faces est destinée à venir en contact avec les barrettes conductrices, est caractérisé en ce qu'il comporte deux barrettes de nettoyage qui, situées en avant des barrettes conductrices, dans le sens de déplacement de la lame mobile vers la position de fermeture du contact, sont destinées à racler au moins la zone de chaque face de la lame mobile destinée à venir en appui contre une barrette conductrice.

Ainsi, la pièce conductrice passant au contact des barrettes de nettoyage avant de fermer le contact électrique est débarrassée de toutes traces d'oxydation ou de poussière dans ses zones de contact avec les barrettes conductrices.

Avantageusement, et afin de permettre de réaliser une bonne pression pour le raclage de la pièce conductrice, chaque barrette de nettoyage est réalisée en un matériau rigide et élastique.

Dans le cas où les barrettes conductrices sont en forme de lyres, chaque barrette de nettoyage associée à une lyre comporte une fente délimitée par deux arêtes destinées à racler les deux faces de la lame mobile.

Suivant une forme d'exécution, dans le cas où la lame mobile est montée pivotante autour d'un axe transversal par rapport aux ouvertures des lyres et décalé latéralement par rapport aux deux lyres, les deux barrettes de nettoyage associées aux deux lyres sont parallèles à celles-ci et disposées du côté de chaque lyre le plus éloigné de l'axe de pivotement de la lame mobile.

Les barrettes de nettoyage n'ayant aucune fonction dans la connexion électrique, il importe peu qu'elles soient réalisées en un matériau conducteur ou non.

Suivant une première possibilité, chaque barrette de nettoyage est indépendante de la lyre correspondante et est plaquée contre celle-ci.

Suivant une autre possibilité, chaque barrette de nettoyage est constituée par la pièce même constitutive de la lyre qui est repliée sur elle-même.

Afin d'assurer un bon nettoyage des zones de la lame mobile devant venir en contact avec les barrettes de contact, chaque barrette de nettoyage dépasse de la lyre correspondante, du côté de l'entrée de celle-ci, la barrette de nettoyage la plus éloignée de l'axe de rotation de la lame mobile dépassant plus que la barrette de nettoyage la plus proche de cet axe. Le décalage de chaque barrette par rapport à la lyre correspondante est fonction du rayon de pivotement de la lame mobile.

Suivant une autre forme d'exécution de ce dispositif, dans le cas où la lame mobile est montée déplaçable en translation entre la position d'ouverture et la position de fermeture du contact électrique, chaque barrette de nettoyage est située en avant dans le sens de déplacement de la lame mobile et en alignement, suivant la direction de déplacement de la lame mobile, avec la zone de contact entre la lame mobile et une barrette conductrice.

De toute façon l'invention sera bien comprise à l'aide de la description qui suit, en référence au dessin schématique annexé représentant, à titre d'exemples non limitatifs, plusieurs formes d'exécution de ce dispositif.
Figure 1 est une vue générale d'un bloc de jonction équipé du dispositif de contact selon l'invention,
Figure 2 est une vue à échelle agrandie du dispositif de contact sectionnable du bloc de la figure 1,
Figures 3 et 4 représentent deux formes d'exécution d'une barrette de contact et de la barrette de nettoyage associée,
Figures 5 à 7 sont trois vues illustrant le parcours d'une lame mobile conductrice entre la position d'ouverture du dispositif de contact et sa position de fermeture,
Figure 8 est une vue schématique d'une autre forme d'exécution dans laquelle la pièce de contact mobile est déplaçable en translation.

La figure 1 représente un bloc de jonction 2 comportant deux barrettes conductrices respectivement 3 et 4, chacune en forme de lyres, parallèles l'une à l'autre, entre lesquelles une liaison électrique peut être réalisée par l'intermédiaire d'une lame mobile conductrice 5. La lame conductrice 5 est montée pivotante autour d'un axe 6 orienté transversalement par rapport aux ouvertures des lyres, et décalé latéralement par rapport aux deux lyres.

Aux deux barrettes conductrices 3 et 4 sont associées deux barrettes de nettoyage respectivement 7 et 8. La figure 3 représente plus en détail la barrette 8. Cette barrette 8 est accolée à la lyre 4, et comporte une fente 9 délimitée par deux arêtes destinées à racler les deux faces de la lame mobile 5 avant engagement de celle-ci dans la lyre 4. Comme montré au dessin, les barrettes de nettoyage 7, 8 sont disposées du côté de chaque lyre, respectivement 3, 4, la plus éloignée de l'axe de pivotement de la lame mobile 6, et chaque barrette de nettoyage 7, 8 dépasse de la lyre correspondante 3, 4 du côté de l'entrée de celle-ci. Il est visible au dessin que la barrette de nettoyage 8 la plus éloignée de l'axe de rotation 6 de la lame mobile dépasse plus de la lyre 4 que la barrette de nettoyage 7 relativement à la lyre 3. Cela s'explique par le fait que la barrette de nettoyage 7 est plus proche de l'axe de rotation 6 de la lame mobile 5 que la barrette de nettoyage 8.

Chaque barrette de nettoyage 7, 8 est réalisée en un matériau rigide mais suffisamment élastique pour exercer une pression contre les deux grandes faces de la lame mobile, lors du mouvement de celle-ci. Dans la forme d'exécution représentée à la figure 3, la barrette de nettoyage 8 est distincte de la lyre 4 et est plaquée contre celle-ci.

Dans une variante représentée à la figure 4, la barrette de nettoyage 8a est réalisée à partir de la même pièce que la lyre 4a, cette pièce étant repliée sur elle-même pour assurer à la fois la formation de la lyre 4a et celle de la barrette de nettoyage 8a.

Les figures 5 à 7 illustrent le mode de nettoyage de la lame mobile conductrice 5 entre la position d'ouverture du contact, représentée à la figure 5 et sa position de fermeture représentée à la figure 7. Il ressort clairement de ces figures que, préalablement à la fermeture du contact par engagement de la lame entre les branches des deux lyres 3 et 4, les zones de la lame devant pénétrer entre les deux lyres viennent frotter entre les arêtes des fentes 9 des barrettes de nettoyage 7 et 8, ce qui assure l'enlèvement de toute trace d'oxydation ou de poussière dans les zones de contact.

La figure 8 représente une variante d'exécution dans laquelle le contact est assuré par une pièce 5a mobile uniquement en translation et destinée à pénétrer entre les branches de deux lyres dont l'une 4 est représentée au dessin. Dans ce cas, des barrettes de nettoyage 8b sont situées en avant dans le sens de déplacement de la lame mobile, et en alignement suivant la direction de déplacement de la lame mobile, avec les zones de contact entre la lame mobile et les branches de la lyre 4.

Comme il ressort de ce qui précède l'invention apporte une grande amélioration à la technique existante en fournissant un dispositif de contact électrique sectionnable de structure simple et possédant une grande fiabilité dans la mesure où il permet de réaliser un auto-nettoyage de la pièce conductrice destinée à assurer la fermeture du contact, avant chaque opération de fermeture.

## Revendications

1. Dispositif de contact électrique sectionnable, du type comportant deux barrettes conductrices (3, 4) entre lesquelles un contact électrique peut être établi à l'aide d'une pièce conductrice (5) en forme de lame mobile dont au moins l'une des faces est destinée à venir en contact avec les barrettes conductrices, **caractérisé en ce qu'**il comporte deux barrettes de nettoyage (7, 8) qui, situées en avant des barrettes conductrices (3, 4), dans le sens de déplacement de la lame mobile (5) vers la position de fermeture du contact, sont destinées à racler au moins la zone de chaque face de la lame mobile (5) destinée à venir en appui contre une barrette conductrice (3, 4).

2. Dispositif selon la revendication 1, **caractérisé en ce que** chaque barrette de nettoyage (7, 8) est réalisée en un matériau rigide et élastique.

3. Dispositif selon l'une des revendications 1 et 2, **caractérisé en ce que**, dans le cas où les barrettes conductrices (3, 4) sont en forme de lyres, chaque barrette de nettoyage (7, 8) associée à une lyre comporte une fente (9) délimitée par deux arêtes destinées à racler les deux faces de la lame mobile (5).

4. Dispositif selon la revendication 3, **caractérisé en ce que**, dans le cas où la lame mobile (5) est montée pivotante autour d'un axe (6) transversal par rapport aux ouvertures des lyres (3, 4) et décalé latéralement par rapport aux deux lyres, les deux barrettes de nettoyage (7, 8) associées aux deux lyres sont parallèles à celles-ci et disposées du côté de chaque lyre (3, 4) le plus éloigné de l'axe de pivotement (6) de la lame mobile (5).

5. Dispositif selon la revendication 4, **caractérisé en ce que** chaque barrette de nettoyage (7, 8) est indépendante de la lyre correspondante et est plaquée contre celle-ci.

6. Dispositif selon la revendication 4, **caractérisé en ce que** chaque barrette de nettoyage (8a) est constituée par la pièce même constitutive de la lyre (4a) qui est repliée sur elle-même.

7. Dispositif selon l'une des revendications 4 à 6, **caractérisé en ce que** chaque barrette de nettoyage (7, 8) dépasse de la lyre correspondante (3, 4), du côté de l'entrée de celle-ci, la barrette de nettoyage (8) la plus éloignée de l'axe de rotation (6) de la lame mobile dépassant plus que la barrette de nettoyage (7) la plus proche de cet axe.

8. Dispositif selon l'une des revendications 1 à 3, **caractérisé en ce que**, dans le cas où la lame mobile (5a) est montée déplaçable en translation entre la position d'ouverture et la position de fermeture du contact électrique, chaque barrette de nettoyage (8b) est située en avant dans le sens de déplacement de la lame mobile (5a) et en alignement, suivant la direction de déplacement de la lame mobile, avec la zone de contact entre la lame mobile et une barrette conductrice (4).

## Claims

1. Isolating electrical contact device of the type having two conductive terminal bars (3, 4) between which an electrical contact can be established by means of a conductive part (5) in the form of a movable blade, at least one face of which is designed to come into contact with the conductive terminal bars, **characterised in that** it includes two cleaning plates (7, 8) which are located in advance of the conductive terminal bars (3, 4) in the direction of displacement of the movable blade (5) towards the closed position of the contact and are designed to scrape at least the zone of each face of the movable blade (5) which is designed to move into abutment against a conductive terminal bar (3, 4).

2. Device according to claim 1, **characterised in that** each cleaning plate (7, 8) is made of a material which is rigid and elastic.

3. Device according to either of claims 1 and 2, **characterised in that**, in the case where the conductive terminal bars (3, 4) have a lyre-shaped configuration, each cleaning plate (7, 8) associated with a lyre has a slot (9) delimited by two edges designed to scrape the two faces of the movable blade (5).

4. Device according to claim 3, **characterised in that**, in the case where the movable blade (5) is pivoted about an axis (6) which is transverse with respect to the openings of the lyres (3, 4) and is offset laterally with respect to the two lyres, the two cleaning plates (7, 8) associated with the two lyres are parallel to the latter and are disposed on the side of each lyre (3, 4) furthest from the pivot axis (6) of the movable blade (5).

5. Device according to claim 4, **characterised in that** each cleaning plate (7, 8) is independent of the corresponding lyre and bears against same.

6. Device according to claim 4, **characterised in that** each cleaning plate (8a) is formed by the same part which forms the lyre (4a) and is folded back on itself.

7. Device according to any one of claims 4 to 6, **characterised in that** each cleaning plate (7, 8) extends beyond the corresponding lyre (3, 4) on the side of the entrance thereof, the cleaning plate (8) further from the axis of rotation (6) of the movable blade extending further beyond it than the cleaning plate (7) closer to said axis.

8. Device according to any one of claims 1 to 3, **characterised in that**, in the case where the movable blade (5a) is mounted displaceably in translation between the open position and the closed position of the electrical contact, each cleaning plate (8b) is located in advance in the direction of displacement of the movable blade (5a), and in alignment, according to the direction of displacement of the movable blade, with the contact zone between the movable blade and a conductive terminal bar (4).

## Patentansprüche

1. Trennbare elektrische Kontaktvorrichtung, umfassend zwei leitende Klemmen (3, 4), zwischen denen ein elektrischer Kontakt hergestellt werden kann mittels eines leitenden Stücks (5) in Form einer beweglichen Klinge, von dem wenigstens eine Fläche dazu bestimmt ist, in Kontakt mit den leitenden Klemmen zu kommen,
**dadurch gekennzeichnet, dass** sie zwei Reinigungsklemmen (7, 8) umfasst, die in Richtung der Verschiebung der beweglichen Klinge (5) zur Schließstellung des Kontaktes vor den leitenden Klemmen (3, 4) angeordnet sind und dazu bestimmt sind, wenigstens den Bereich jeder Fläche der beweglichen Klinge (5) abzukratzen, der dazu bestimmt ist, in Anschlag an eine leitende Klemme (3, 4) zu kommen.

2. Vorrichtung nach Anspruch 1, **dadurch gekennzeichnet, dass** jede Reinigungsklemme (7, 8) aus einem steifen und einem elastischen Material hergestellt ist.

3. Vorrichtung nach Anspruch 1 oder 2, **dadurch gekennzeichnet, dass** im Falle von lyraförmigen leitenden Klemmen (3, 4) jede einer Lyra zugeordnete Reinigungsklemme (7, 8) einen Schlitz (9) umfasst, der durch zwei Kanten begrenzt ist, die dazu bestimmt sind, die beiden Flächen der beweglichen Klinge (5) abzukratzen.

4. Vorrichtung nach Anspruch 3, **dadurch gekennzeichnet, dass** im Falle der schwenkbaren Anbringung der beweglichen Klinge (5) um eine Querachse (6) bezüglich den Öffnungen der Lyren (3, 4) und der Querverschiebung bezüglich der beiden Lyren (3, 4) die beiden den Lyren zugeordneten Reinigungsklemmen (7, 8) parallel zu diesen sind und auf der Seite jeder Lyra (3, 4) angeordnet sind, die am weitesten von der Schwenkachse (6) der beweglichen Klinge (5) entfernt ist.

5. Vorrichtung nach Anspruch 4, **dadurch gekennzeichnet, dass** jede Reinigungsklemme (7, 8) unabhängig von der entsprechenden Lyra ist und gegen diese plattiert ist.

6. Vorrichtung nach Anspruch 4, **dadurch gekennzeichnet, dass** jede Reinigungsklemme (8a) durch ein auch die Lyra (4a) bildendes Stück gebildet ist, das auf sich selbst gefaltet ist.

7. Vorrichtung nach einem der Ansprüche 4 bis 6, **dadurch gekennzeichnet, dass** jede Reinigungsklemme (7, 8) von der entsprechenden Lyra (3, 4) von deren Eingangsseite her vorsteht, wobei die Reinigungsklemme (8), welche am weitesten von der Drehachse (6) der beweglichen Klinge (5) entfernt ist, weiter vorsteht als die dieser Achse am nächsten liegende Reinigungklemme (7).

8. Vorrichtung nach einem der Ansprüche 1 bis 3, **dadurch gekennzeichnet, dass** im Fall der translatorischen Anbringung der beweglichen Klinge (5a) zwischen einer Öffnungsstellung und einer Schließstellung des elektrischen Kontaktes jede Reinigungsklemme (8b) in Verschiebungsrichtung der beweglichen Klinge (5a) vor dem und ausgerichtet entlang der Verschiebungsrichtung der beweglichen Klinge zu dem Kontaktbereich zwischen der beweglichen Klinge und einer leitenden Klemme (4) angeordnet ist.
